# EUROPÄISCHE PATENTANMELDUNG

(11) **EP 4 502 315 A1**
(43) Veröffentlichungstag der Anmeldung: **05.02.2025**
(21) Anmeldenummer: 24186226.7
(22) Anmeldetag: 03.07.2024
(51) Int. Cl.: E04F 15/18, E04F 17/00, E04D 13/04, E03F 3/04, E01C 11/22

(54) **DRÄNAGESYSTEM**

(30) Priorität: 03.08.2023 DE 102023120684
(71) Anmelder: Richard Brink GmbH & Co. KG, 33758 Schloss Holte-Stukenbrock (DE)
(72) Erfinder: BRINK, Stefan, 33758 Schloß Holte-Stukenbrock (DE)
(74) Vertreter: Kleine, Hubertus

(57) **Zusammenfassung**

Ein Dränagesystem (1) weist wenigstens eine Dränagerinne (2), wenigstens eine Dränagematte (3) sowie wenigstens ein die wenigstens eine Dränagerinne (2) mit der wenigstens eine Dränagematte (3) verbindendes Verbindungselement (4) auf, wobei das Verbindungselement (4) einen an der Dränagerinne (2) befestigbaren Rücken (42) und einen sich von dem Rücken (42) winklig, insbesondere rechtwinklig erstreckenden Schenkel (43) aufweist, der bei angelegter Drainagematte (3) eine Randbereich (34) der Dränagematte (3) überdeckt.

## Beschreibung

Die vorliegende Erfindung betrifft ein Dränagesystem gemäß dem Oberbegriff des Anspruchs 1.

Derartige Dränagesysteme bestehen im Wesentlichen aus einer oder mehreren Dränagerinnen sowie einer oder mehreren Dränagematten.

Die Dränagematten werden üblicherweise nach Verlegen der Dränagerinne seitlich an die Dränagerinne angelegt und sodann mit Kies oder dergleichen bedeckt, auf dem Kies wiederum wird ein Belag in Form von z.B. Gehwegplatten, Pflaster usw. verlegt. So kann anfallendes Wasser auf dem Belag über die Dränagerinne durch die Dränagematte zum jeweiligen Ablaufpunkt oder zu einer außenliegenden Rinne geleitet werden.

Problematisch bei einem solchen Dränagesystem ist insbesondere, dass beim Auftragen der Kiesschicht und/oder des Belags auf die Dränagematte und/oder durch unterschiedliche Ausdehnungen der verschiedenen Baustoffe es häufig dazu kommt, dass die Dränagematte verrutscht, was dazu führen kann, dass die Entwässerung der Dränagerinne in die Dränagematte beeinträchtigt oder sogar blockiert wird, beispielsweise durch in einen durch das Verrutschen entstandenen Spalt zwischen Dränagerinne und Dränagematte einfallenden Kies.

Aufgabe der vorliegenden Erfindung ist es, Dränagesystem dahingehend weiterzuentwickeln, dass die Dränagematte zuverlässig an der Dränagerinne angebunden werden kann, um eine dauerhafte sichere Entwässerung zu ermöglichen.

Die gestellte Aufgabe wird durch ein Dränagesystem mit den Merkmalen des Anspruchs 1 gelöst.

Das erfindungsgemäße Dränagesystem weist wenigstens eine Dränagerinne auf sowie wenigstens eine Dränagematte.

Das erfindungsgemäße Dränagesystem weist des Weiteren wenigstens ein die wenigstens eine Dränagerinne mit der wenigstens eine Dränagematte verbindendes Verbindungselement auf, wobei das Verbindungselement einen an der Dränagerinne befestigbaren Rücken und einen sich von dem Rücken winklig, insbesondere rechtwinklig erstreckenden Schenkel aufweist, der bei angelegter Drainagematte auf einem Randbereich der Dränagematte aufliegt.

Durch eine ausreichende Überlappung des Verbindungselements mit der Dränagematte kann dauerhaft eine sichere Dränierung von der Dränagerinne in die Dränagematte gewährleistet werden.

Vorteilhafte Ausführungsvarianten der Erfindung sind Gegenstand der Unteransprüche.

Das Verbindungselement ist bevorzugt aus einem Stahl- oder Aluminiumblech oder aus Kunststoff gefertigt.

Dadurch ist eine kostengünstige Herstellung eines solchen Verbindungselements gewährleistet.

Nach einer weiteren vorteilhaften Ausführungsvariante liegt der als Federschenkel ausgebildete Schenkel unter Beaufschlagung einer Federkraft auf der Dränagematte auf.

Dies ermöglicht eine klemmende Fixierung der Dränagematte durch dem Verbindungselement.

Gemäß einer vorteilhaften Weiterbildung weist das Dränagesystem einen sich seitlich von der Dränagerinne oder unterhalb des Rückens des Verbindungselements angeordneten Boden auf.

Die zusätzliche Klemmung der Dränagematte bietet zusätzliche Sicherheit bei der Montage des kompletten Dränagesystems.

Gemäß einer vorteilhaften Weiterbildung ist der Boden als sich winklig, insbesondere rechtwinklig zum Rücken erstreckendes Teilstück des Verbindungselements ausgebildet ist, wobei der Schenkel und der Boden zusammen mit dem Rücken eine Aufnahmetasche bilden, in die ein Randbereich der Dränagematte einschiebbar ist.

Der Boden, der Rücken und der Schenkel des Verbindungselements bilden dabei bevorzugt eine etwa u-förmige Aufnahmetasche aus, in die der Randbereich der Dränagematte in einfacher Weise einschiebbar ist.

Ein solchermaßen ausgebildetes Verbindungselement ist in einfacher Weise aus einem einzigen Blech fertigbar.

Gemäß einer vorteilhaften Weiterbildung weist der Schenkel einen dem Rücken des Verbindungselements nahen ersten Abschnitt auf, der von dem Rücken spitzwinklig in Richtung der Dränagematte gebogen ist, sowie einen dem Rücken fernen, sich an den ersten Abschnitt anschließenden zweiten Abschnitt, der parallel zur Dränagematte ausgerichtet ist.

In einer nochmals weiteren Ausführungsvariante weist der Schenkel einen sich an den zweiten Abschnitt anschließenden dritten Abschnitt auf, der sich stumpfwinklig vom zweiten Abschnitt weg von der Dränagematte erstreckt.

Besonders bevorzugt liegt der zweite Abschnitt des Schenkels auf der Dränagematte auf.

Durch die Klemmung wird ein zuverlässiger Reibschluss zwischen Drainagematte und Verbindungselement geschaffen.

Der dritte Abschnitt erleichtert zusätzlich das Einfädeln des Randbereichs der Dränagematte unter den Schenkel bzw. im Falle des Verbindungs-elements mit integriertem Boden in die durch den Schenkel, den Boden und den Rücken gebildete Aufnahmetasche des Verbindungselements.

Gemäß einer weiteren vorteilhaften Ausführungsvariante ist der Rücken des Verbindungselementes an einer Seitenwand der Dränagerinne anliegend fixiert.

Die Fixierung kann dabei formschlüssig oder stoffschlüssig erfolgen oder auch mithilfe von Schraubbolzen oder Nieten oder dergleichen.

Gemäß einer weiteren vorteilhaften Ausführungsvariante ist der Rücken des Verbindungselementes an der Seitenwand der Dränagerinne höhenverstellbar fixiert.

Nach einer weiteren bevorzugten Ausführungsvariante ist die Seitenwand der Dränagerinne, an der der Rücken des Verbindungselementes anliegend fixiert ist, sowie der an der Seitenwand anliegende Rücken des Verbindungselements mit gleich angeordneten Durchbrechungen versehen.

Diese Durchbrechungen sind vorzugsweise schlitzförmig ausgebildet.

Nach einer weiteren alternativen Ausführungsvariante ist der Boden als separates, an einem Boden der Dränagerinne angeschraubtes Bauteil ausgebildet.

Nachfolgend werden vorteilhafte Ausführungsvarianten des erfindungs-gemäßen Dränagesystems anhand der beiliegenden Zeichnungen näher erläutert. Es zeigen:
- Fig. 1: eine schematische perspektivische Darstellung einer Ausführungsvariante eines Dränagesystems in einer Explosionsdarstellung,
- Fig. 2: eine Seitenschnittansicht durch das Dränagesystem im montierten Endzustand mit eingeschobener oder geklemmter Dränagematte,
- Fig. 3: eine perspektivische Einzeldarstellung eines erfindungsgemäßen Verbindungselements,
- Fig. 4: eine Seitenansicht auf das in Fig. 3 Verbindungselement,
- Fig. 5: eine Ausschnittsvergrößerung des in Fig. 3 gezeigten Verbindungselements,
- Fig. 6: eine der Fig. 2 entsprechende Darstellung eines Dränagesystems mit geometrisch leicht verändertem Verbindungselement zur Aufnahme einer Dränagematte mit von der in Fig. 2 gezeigten Dränagematte verschiedener Aufbauhöhe,
- Fig. 7: eine schematische perspektivische Darstellung einer alternativen Ausführungsvariante eines Dränagesystems in einer Explosionsdarstellung,
- Fig. 8: eine Ausschnittvergrößerung des in Fig. 7 gezeigten Ausschnitts,
- Fig. 9: eine der Fig. 2 entsprechende Darstellung des Dränagesystems gemäß Figur 9 mit höhenverstellbar an der Drainagerinne angebrachtem Verbindungselement und separat zum Verbindungselement als Einzelbauteil ausgebildetem Boden,
- Fig. 10: eine perspektivische Explosionsdarstellung des in Fig. 7 gezeigten Verbindungselements und separatem Boden, und
- Fig. 11: eine Seitenansicht auf die in Fig. 10 gezeigten Elemente.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Dränagesystems, der Dränagerinne, Dränagematte, Verbindungselement, Boden, Rücken, Schenkel und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In den Figuren 1 und 7 ist mit dem Bezugszeichen 1 jeweils eine Ausführungsvariante eines erfindungsgemäßen Dränagesystems bezeichnet.

Das Dränagesystem 1 weist in beiden Ausführungsvarianten, wie in den Fig. 1, 7 und den Seitenansichten gemäß Fig. 2 und 9 dargestellt ist, wenigstens eine Dränagerinne 2 auf, wenigstens eine Dränagematte 3 sowie wenigstens ein die wenigstens eine Dränagerinne 2 mit der wenigstens eine Dränagematte 3 verbindendes Verbindungselement 4.

Das Verbindungselement 4 weist weiter in beiden dargestellte Ausführungsvarianten einen an der Dränagerinne 2 befestigbaren Rücken 42 und einen sich von dem Rücken 42 erstreckenden Schenkel 43 auf, der bei angelegter Drainagematte 3 auf einem Randbereich 34 der Dränagematte 3 aufliegt.

Der bevorzugt als Federschenkel ausgebildete Schenkel 43 liegt dabei unter Beaufschlagung einer Federkraft auf der Drainagematte 3 auf.

Bei der in den Figuren 1 bis 6 gezeigten Ausführungsvariante ist das Verbindungselement 4 derart gestaltet, dass dieses die Dränagematte 3, wie es in Fig. 2 dargestellt ist, eingeschoben und bevorzugt zusätzlich klemmend fixiert werden kann.

Zur klemmenden Fixierung der Dränagematte 3 an dem Verbindungselement 4 weist das Verbindungselement 4, wie in den Fig. 2 bis Fig. 6 dargestellt ist, einen Boden 41 auf, der winklig, insbesondere rechtwinklig zum Rücken 42 umgebogen ist sowie einen sich von dem Rücken 42 erstreckenden als Federschenkel ausgebildeten Schenkel 43.

Dieser Schenkel 43 bildet dabei zusammen mit dem Boden 41 und dem Rücken 42 des Verbindungselements 4 eine Aufnahmetasche 49, wie es insbesondere in Fig. 4 und Fig. 5 gezeigt ist.

Diese Aufnahmetasche 49 ist dabei so bemessen, dass in dieser ein Randbereich 34 der Dränagematte 3 einschiebbar ist.

Der Boden 41, der Rücken 42 und der Schenkel 43 des Verbindungselements 4 sind dabei bevorzugt so zueinander ausgerichtet, dass sie eine etwa u-förmige Aufnahmetasche 49 ausbilden.

Bei der alternativen Ausführungsvariante des Drainagesystems 1, wie es in den Figuren 7 bis 11 dargestellt ist, ist das Verbindungselement 4 ohne Boden 41 ausgebildet. Der Boden 41 ist hier als separates Bauteil ausgebildet, wie es insbesondere in den Figuren 10 und 11 dargestellt ist.

Der Boden 41 ist dabei bevorzugt an der Drainagerinne 2, besonders bevorzugt an einem Boden 21 der Drainagerinne 2 befestigt, bevorzugt verschraubt. Zur Durchführung der Schrauben 5 sind im Boden 41 und dem Boden 21 der Drainagerinne 2 Bohrungen 211, 411 vorgesehen. Denkbar ist auch eine Befestigung an der Seitenwand 22 der Drainagerinne 2, wobei der Boden 41 in diesem Fall bevorzugt als Winkelstück geformt ist.

Das Verbindungselement 4 ist auch hier mit seinem Rücken 42 an der Dränagerinne fixiert, bevorzugt verschraubt. Die Verschraubung ermöglicht, das Verbindungselement 4 und damit das Federblech 43 in verschiedenen Höhen (höhenverstellbar) an die Dränagerinne 2 anzuschrauben, was in einfacher Weise den Einsatz unterschiedlich hoher Dränagematten 3 gewährleistet.

Denkbar ist prinzipiell auch, die Dränagematte 3 und die Dränagerinne 2 auf einen Untergrund, beispielsweise in Gestalt einer Dachhaut (Abdichtung) aufzulegen und nur das ohne Boden 41 ausgebildete Verbindungselement 4 mit seinem Rücken 42 an der Dränagerinne 2 zu fixieren und so den Randbereich 34 der Dränagematte 3 abzudecken.

Das Verbindungselement 4 sowie auch im Falle des separat zum Verbindungselement 4 ausgebildeten Bodens 41 der Boden 41 sind dabei in beiden Ausführungsvariante bevorzugt aus einem Stahl- oder Aluminiumblech gefertigt.

Denkbar ist auch die Fertigung des Verbindungselement 4 und, im Falle des separat zum Verbindungselement 4 ausgebildeten Bodens 41, des Bodens 41 aus Kunststoff.

Die Dränagematte 3 selbst besteht im Wesentlichen aus einem Boden 31, von dem sich in vertikaler Richtung Z Noppen 32 erstrecken. Auf den Noppen 32 wird bevorzugt noch ein Vlies oder Gewebe aufgebracht, wie es beispielhaft in den Figuren 2 und 7 dargestellt ist.

Auf der Stirnseite 33 der Noppen 32, bzw. auf dem auf den Noppen aufliegenden Gewebe 35 liegt ein Teilbereich des Schenkels 43 auf und hält so die Dränagematte 3 am bzw. im Falle der Ausführungsvariante gemäß Figuren 1 bis 6 im Verbindungselement 4.

Wie weiter in den Figuren 2, 4, 5 und 6 gezeigt ist, weist der Schenkel 43 einen dem Rücken 42 des Verbindungselements 4 nahen ersten Abschnitt 44 auf. Dieser erste Abschnitt 44 erstreckt sich spitzwinklig in Richtung des Bodens 41 vom Rücken 42 des Verbindungselements 4. Durch diese gewählte Geometrie, ist ein optimaler Durchfluss des Wassers von der Drainagerinne 2 in die Dränagematte 3 möglich.

Am dem Rücken 42 entfernten Ende diesen ersten Abschnitts 44 erstreckt sich bevorzugt in allen Ausführungsvarianten ein zweiter Abschnitt 45, der parallel zum Boden 41 des Verbindungselements 4 ausgerichtet ist.

Wird der Randbereich 34 der Dränagematten 3 in die Aufnahmetaschen 49 des Verbindungselements 4 eingeschoben, wird dieser parallel zum Boden 41 ausgerichtete zweite Abschnitt 45 bei einer Klemmung gegebenenfalls leicht angehoben.

Der Schenkel 43 weist in einer besonders bevorzugten Ausführungsvariante einen sich an den zweiten Abschnitt 45 anschließenden dritten Abschnitt 46 auf, der sich stumpfwinklig von dem zweiten Abschnitt 45 weg von dem Boden 41 erstreckt und damit sozusagen eine Einführschräge für die Dränagematte 3 bildet.

Zur Fixierung des Verbindungselements 4 an der Dränagerinne 2 ist bevorzugt der Rücken 42 des Verbindungselementes 4 an einer Seitenwand 22 der Dränagerinne 2 anliegend fixiert.

Die Fixierung des Rückens 42 an der Seitenwand 22 der Dränagerinne 2 kann dabei mithilfe von Fixierelementen, beispielsweise in Gestalt von Schraubbolzen 5 erfolgen, die in auf der gegenüberliegenden Seite des Rückens 42 bzw. der Seitenwand 22 der Dränagerinne 2 angeordneten Muttern 6 eingeschraubt werden.

Denkbar ist aber auch eine formschlüssige, stoffschlüssige oder reibschlüssige Verbindung des Rückens 42 an der Seitenwand 22 der Dränagerinne 2.

Die Dränagerinne 2 besteht bevorzugt aus dem Boden 21 sowie Seitenwänden 22. Bei dem in den Figuren 1 bis 6 gezeigten Ausführungsbeispiel ist der Boden 21 seitlich zu Seitenwandbereichen 211 senkrecht nach oben umgebogen. Die hier dargestellte Dränagerinne 2 ist als höhenverstellbare Dränagerinne 2 ausgebildet.

Dazu liegen an den Innenflächen dieser Seitenwandbereiche 211 Seitenflächen 221 der Seitenwände 22 an.

Durch die seitlich hochgebogenen Seitenwandbereiche 211 des Bodens 21 und die Seitenfläche 221 der Seitenwand 22 ist die Seitenwand 22 der Dränagerinne 2, an der der Rücken 42 des Verbindungselementes 4 anliegend fixiert ist, zur Ermöglichung der Höhenverstellung doppelwandig ausgebildet.

Die Figuren 7 bis 9 zeigen dagegen eine einstückige Dränagerinne 2 mit vorgegebener Seitenwandhöhe.

Die Seitenwände 22 selbst sind in allen gezeigten Ausführungsbeispielen so ausgebildet, dass sich von den Seitenflächen 221 nach oben eine horizontal sich erstreckende Stufe 222 anschließt, von der sich wiederum ein Außenrand 223 erstreckt, der wiederum bevorzugt senkrecht nach oben gebogen ist.

Die Stufe 222 bildet hier eine Auflagefläche 23 zur Auflage eines Rostes (nicht dargestellt), der den Wasseraufnahmebereich der Dränagerinne 2 nach oben überdeckt.

Bei der in den Figuren 7 bis 9 gezeigten Ausführungsvariante sind an den Seitenwandbereichen 211 direkt die horizontal erstreckende Stufe 222 und der Außenrand 223 angeformt. Die Seitenwand 22 wird hierbei nur von dem Seitenwandbereich 211 gebildet.

Die Seitenwand 22 der Dränagerinne 2 ist darüber hinaus mit Durchbrechungen 25 versehen.

Ebenso ist bevorzugt der an der Seitenwand 22 anliegende Rücken 42 des Verbindungselementes 4 mit Durchbrechungen 47 versehen.

Sowohl die Durchbrechungen 25 der Seitenwand 22 als auch die Durchbrechungen 47 des Rückens 42 des Verbindungselementes 4 sind dabei bevorzugt als sich in vertikaler Richtung Z erstreckende Schlitze ausgebildet, die ermöglichen, dass Regenwasser von der Dränagerinne 2 in die Dränagematte 3 fließen kann.

Die Seitenwandbereiche 211 und die Seitenflächen 221 weisen in der Regel dieselben Durchbrechungen 25 auf, dabei können die Seitenflächen 221 mittels Schraubverbindungen (nicht dargestellt) in der Höhe justiert werden.

Die Höhe des Rückens 42 in vertikaler Richtung Z ist dabei so bemessen, dass diese möglichst die Durchbrechungen 25 der Drainagerinne 2 einfassen, damit möglichst viel Wasser aus der Drainagerinne 2 ohne Querschnittsverluste in die Dränagematte 3 eingeleitet werden kann.

Wie weiter in den Figuren 3 und 5 dargestellt ist, stehen aus dem Rücken 42 des Verbindungselements 4 in Verlängerung des Bodens 41 mehrere Laschen 48 vor, die der zusätzlichen Anbindung des Verbindungselements 4 an die Drainagerinne 2, insbesondere deren Seitenwand 22 dienen.

### Bezugszeichenliste

- 1: Dränagesystem

- 2: Drainagerinne
- 21: Boden
- 211: Seitenwandbereich
- 22: Seitenwand
- 221: Seitenfläche
- 222: Stufe
- 223: Außenrand
- 23: Auflagefläche
- 24: Unterseite
- 25: Durchbrechung

- 3: Dränagematte
- 31: Boden
- 32: Noppen
- 33: Stirnfläche
- 34: Randbereich
- 35: Gewebe

- 4: Verbindungselement
- 41: Boden
- 411: Bohrung
- 42: Rücken
- 421: Bohrung
- 43: Schenkel
- 44: erster Abschnitt
- 45: zweiter Abschnitt
- 46: dritter Abschnitt
- 47: Durchbrechung
- 48: Lasche
- 49: Aufnahmetasche

- 5: Schraubbolzen
- 6: Mutter

- X, Y, Z: Richtung

## Patentansprüche

1. Dränagesystem (1), aufweisend
- wenigstens eine Dränagerinne (2),
- wenigstens eine Dränagematte (3),
**gekennzeichnet durch**
- wenigstens ein die wenigstens eine Dränagerinne (2) mit der wenigstens eine Dränagematte (3) verbindendes Verbindungselement (4),
- wobei das Verbindungselement (4) einen an der Dränagerinne (2) befestigbaren Rücken (42) und einen sich von dem Rücken (42) winklig, insbesondere rechtwinklig erstreckenden Schenkel (43) aufweist, der bei angelegter Drainagematte (3) eine Randbereich (34) der Dränagematte (3) überdeckt.

2. Dränagesystem (1) nach Anspruch 1, **dadurch gekennzeichnet, dass** das Verbindungselement (4) aus einem Stahl- oder Aluminiumblech oder aus Kunststoff gefertigt ist.

3. Dränagesystem (1) nach Anspruch 1 oder 2, **dadurch gekennzeichnet, dass** der Schenkel (43) als Federschenkel (43) ausgebildet ist.

4. Dränagesystem (1) nach Anspruch 3, **dadurch gekennzeichnet, dass** der Schenkel (43) unter Beaufschlagung einer Federkraft auf der Dränagematte (3) aufliegt.

5. Dränagesystem (1) nach einem der vorstehenden Ansprüche, **gekennzeichnet durch** einen sich seitlich von der Dränagerinne (2) oder unterhalb des Rückens (42) des Verbindungselements (4) angeordneten Boden (41).

6. Dränagesystem (1) nach Anspruch 5, **dadurch gekennzeichnet, dass** der Boden (41) als sich winklig, insbesondere rechtwinklig zum Rücken (42) erstreckendes Teilstück des Verbindungselements (4) ausgebildet ist, wobei der Schenkel (43) und der Boden (41) zusammen mit dem Rücken (42) eine Aufnahmetasche (49) bilden, in die ein Randbereich (34) der Dränagematte (3) einschiebbar ist.

7. Dränagesystem (1) nach Anspruch 6, **dadurch gekennzeichnet, dass** der Boden (41), der Rücken (42) und der Schenkel (43) des Verbindungselements (4) eine etwa u-förmige Aufnahmetasche (49) ausbilden.

8. Dränagesystem (1) nach einem der vorstehenden Ansprüche, **dadurch gekennzeichnet, dass** der Schenkel (43) einen dem Rücken (42) des Verbindungselements (4) nahen ersten Abschnitt (44) aufweist, der von dem Rücken (42) spitzwinklig in Richtung der Dränagematte (3) gebogen ist und einen dem Rücken (42) fernen, sich an den ersten Abschnitt (44) anschließenden zweiten Abschnitt (45), der parallel zur Dränagematte (3) ausgerichtet ist.

9. Dränagesystem (1) nach Anspruch 8, **dadurch gekennzeichnet, dass** der Schenkel (43) einen sich an den zweiten Abschnitt (45) anschließenden dritten Abschnitt (46) aufweist, der sich stumpfwinklig vom zweiten Abschnitt (45) weg von der Dränagematte (3) erstreckt.

10. Dränagesystem (1) nach Anspruch 8 oder 9, **dadurch gekennzeichnet, dass** der zweite Abschnitt (45) des Schenkels (43) bei eingeschobener Dränagematte (3) auf einer Stirnfläche (33) von aus einem Boden (31) der Dränagematte (3) vorstehenden Noppen (32) und Gewebe (35) aufliegt.

11. Dränagesystem (1) nach einem der vorstehenden Ansprüche, **dadurch gekennzeichnet, dass** der Rücken (42) des Verbindungselementes (4) an einer Seitenwand (22) der Dränagerinne (2) anliegend fixiert ist.

12. Dränagesystem (1) nach einem der vorstehenden Ansprüche, **dadurch gekennzeichnet, dass** der Rücken (42) des Verbindungselementes (4) an der Seitenwand (22) der Dränagerinne (2) höhenverstellbar fixiert ist.

13. Dränagesystem (1) nach einem der vorstehenden Ansprüche, **dadurch gekennzeichnet, dass** die Seitenwand (22) der Dränagerinne (2), an der der Rücken (42) des Verbindungselementes (4) anliegend fixiert ist sowie der Rücken (42) des Verbindungselementes (4) mit Durchbrechungen (25, 47) versehen ist.

14. Dränagesystem (1) nach einem der vorstehenden Ansprüche, **dadurch gekennzeichnet, dass** die Durchbrechungen (25, 47) schlitzförmig ausgebildet sind

15. Dränagesystem (1) nach einem der vorstehenden Ansprüche, **dadurch gekennzeichnet, dass** der Boden (41) als separates Bauteil ausgebildet ist, das an einem Boden (21) oder die Seitenwand (22) der Dränagerinne (2) angebracht ist.
